# EUROPÄISCHE PATENTSCHRIFT

(11) **EP 0 279 878 B1**
(45) Veröffentlichungstag und Bekanntmachung des Hinweises auf die Patenterteilung: **10.01.1990**
(21) Anmeldenummer: 87102536.7
(22) Anmeldetag: 23.02.1987
(51) Int. Cl.: E05B 47/06

(54) **Elektrischer Türöffner**
Electrical door lock
Serrure électrique pour porte

(43) Veröffentlichungstag der Anmeldung: 31.08.1988
(73) Patentinhaber: Fritz Fuss GmbH & Co., D-72458 Albstadt (DE)
(72) Erfinder: Fuss, Fritz Helmut, Dipl.-Ing.(FH), D-7470 Albstadt 1 (DE)
(74) Vertreter: Weber, Otto-Ernst, Dipl.-Phys.

(56) Entgegenhaltungen:
- DE-A- 2 904 995
- FR-A- 2 560 918

## Beschreibung

Die Erfindung betrifft einen elektrischen Türöffner mit einem Spulensatz, welcher auf einen federnd vorgespannten Innen- und Außenanker wirkt, und mit einem mit dem Innenanker in Eingriff stehenden Wechsel zur Verriegelung einer Türöffnerfalle.

Derartige elektrische Türöffner sind allgemein bekannt, wobei man eine Arbeitsstromausführung und eine Ruhestromausführung unterscheiden kann. Grundsätzlich beruht die Funktion dieser Türöffner darauf, daß der Wechsel vom Innenanker im Schwenkbereich der Türöffnerfalle gehalten wird, bis der Innenanker durch eine Betätigung des Spulensatzes den Wechsel freigibt, welcher dann mit Hilfe einer Wechselfeder aus dem Schwenkbereich der Türöffnerfalle gebracht wird. Bei einer Arbeitsstromausführung wird der Innenanker durch Bestromung des Spulensatzes entgegen der Vorspannung der Ankerfeder betätigt, während ein Türöffner in Ruhestromausführung nur bei abgeschaltetem Strom geöffnet werden kann.

Aus der DE-A 3 405 441 ist ein gattungsgemäßer elektrischer Türöffner bekannt. Hierbei wird die Schwenkfalle in Schließstellung von einem drehbaren Sperrkörper arretiert, dessen Drehachse parallel zur Schwenkfallenachse verläuft. Der Sperrkörper, der auch als Wechsel bezeichnet werden kann, steht in Eingriff mit einem elektromagnetisch betätigten Innen- und Außenanker.

Obwohl derartige elektrische Türöffner äußerst zuverlässig und sicher arbeiten, kann es unter besonderen Umständen vorkommen, daß bei schlagartiger Gewalteinwirkung der Innenanker außer Eingriff mit dem Wechsel gelangt und die Falle freigegeben wird.

Der Erfindung liegt die Aufgabe zugrunde, einen elektrischen Türöffner der eingangs genannten Art anzugeben, welcher gegen ein kurzzeitiges Öffnen aufgrund einer Schlageinwirkung besser gesichert ist.

Diese Aufgabe wird mit den im kennzeichnenden Teil des Hauptanspruchs angegebenen Merkmalen gelöst.

Die Erfindung hat den Vorteil, daß der Innenanker und der Wechsel aufgrund der federnden Vorspannung selbsttätig miteinander verriegelt werden, so daß auch bei einer Schlageinwirkung ein Aufspringen des Innenankers sicher verhindert wird. Die Entriegelung erfolgt über den Spulensatz, wenn auch der Innenanker sachgerecht und berechtigt freigegeben wird. Wird beispielsweise bei einem Arbeitsstrom-Türöffner der Spulensatz bestromt, so wird der Sicherungsriegel des Innenankers gelöst und der Innenanker wird nach erfolgter Freigabe ebenfalls durch den Spulensatz außer Eingriff mit dem Wechsel gebracht.

Eine bevorzugte Ausgestaltung der Erfindung besteht darin, daß ein in einer Schwenkachse gelagerter Verriegelungshebel vorhanden ist, dessen freies Ende mit einer Nase versehen ist, die in lösbarem Eingriff mit einer entsprechenden Rastkante am Innenanker steht, daß der Verriegelungshebel eine Steuerkante aufweist, die in der Weise in Eingriff mit einem vom Spulensatz betätigbaren Steuerhebel steht, daß bei einer Bewegung des Steuerhebels entlang der Steuerkante der Verriegelungshebel zur Freigabe des Innenankers ausgelenkt wird.

Der Vorteil dieser Ausgestaltung liegt darin, daß die Verriegelung des Innenankers mit einer sehr kleinen Anzahl von Einzelteilen realisiert wird und daß eine raumsparende Anordnung möglich ist.

Eine besonders einfache Weiterbildung besteht darin, daß der Außenanker als Steuerhebel dient und daß der Außenanker gegenüber dem Innenanker mit einem vorgegebenen Freigang zur Vorabansteuerung des Verriegelungshebels versehen ist. Durch diese Maßnahme erübrigt sich die Ausbildung eines separaten Steuerhebels.

Der Freigang des Außenankers wird bevorzugt dadurch erhalten, daß der Außenanker und der Innenanker über einen Mitnehmer miteinander verbunden sind, der ein entsprechendes Spiel aufweist.

Des weiteren kann es zur Einsparung von Einzelteilen vorteilhaft sein, daß der Verriegelungshebel auf der Schwenkachse des Wechsels gelagert ist.

Im Hinblick auch einer eventuell erforderlichen Justierung der Verriegelungsvorrichtung kann es vorteilhaft sein, daß die Rastkante des Innenankers aus einem mit einem Langloch versehenen und auf den Innenanker aufgeschraubten Blechteil besteht.

Eine Justierung erfolgt durch Verschieben des Blechteils entlang des Langloches.

Eine vorteilhafte Weiterbildung besteht darin, daß das Blechteil mit einer das freie Ende des Verriegelungshebels übergreifenden Zunge zur Führung des Verriegelungshebels versehen ist. Durch diese Maßnahme wird eine sichere Führung des Verriegelungshebels erreicht, die verhindert, daß das freie Ende des Sicherungshebels mit der Rastkante quer zur Schwenkbewegung ausgelenkt und auf diese Weise unkontrolliert außer Eingriff mit der Rastnase gelangt.

Die Vorspannung des Verriegelungshebels in Richtung auf die Rastnase des Innenankers wird bevorzugt dadurch erreicht, daß eine Druckfeder zwischen dem Sicherungshebel und einer Gehäusewand des Türöffners angeordnet ist.

Des weiteren kann es vorteilhaft sein, daß der Innenanker in seiner Schwenkrichtung mit Hilfe eines am Gehäuse abgestützten Abstandshalters in einem vorgegebenen Abstand vom freien Ende des Wechsels gehalten wird: Durch diese Maßnahme wird eine Stoßübertragung in Längsrichtung des Wechsels auf den Innenanker ausgeschaltet.

Im folgenden wird die Erfindung anhand eines in Figuren dargestellten Ausführungsbeispiels weiter beschrieben.
Fig. 1 zeigt eine Seitenansicht eines elektrischen Türöffners bei abgenommenem Gehäusedeckel und
Fig. 2 zeigt eine Einzelheit gemäß Fig. 1.

Die Fig. 1 veranschaulicht einen elektrischen Türöffner in Seitenansicht, bei welchem ein Gehäusedeckel 2 zum größten Teil entfernt ist, so daß der Blick auf die Einzelteile freigegeben ist. Ein Spulensatz 3, der über Anschlußklemmen 15 mit Spannung beaufschlagbar ist, wirkt auf einen Außenanker 17 und einen Innenanker 18, die beide auf einer gemeinsamen Achse 19 schwenkbar angeordnet sind. Der Außenanker 17 weist gegenüber dem Innenanker 18 einen vorgegebenen Freigang auf, so daß bei einer Bestromung des Spulensatzes 3 zunächst der Außenanker allein angezogen wird und daß erst nach Durchlaufen des Freiganges der Innenanker 18 vom Außenanker 17 mitgenommen wird. Dies ist in dem hier dargestellten Beispiel durch einen hakenförmigen Mitnehmer 20 am freien Ende des Außenankers 17 realisiert, welcher den Innenanker 18 an seinem freien Ende untergreift. Der Außenanker 17 ist durch eine Ankerfeder 4 belastet. Der Innenanker 18 ist mit einer Rastnase 21 zum Eingriff mit einer Rastkante 22 eines Wechsels 9 versehen, der dazu dient, eine Türöffnerfalle 10 zu sperren oder freizugeben. Wird der Innenanker 18 durch den Außenanker 17 nach außen geschwenkt, so gelangt die Rastkante 22 außer Eingriff mit der Rastnase 21 und der Wechsel 9 ist freigegeben. In diesem Zustand kann die Türöffnerfalle 10 um ihre Fallenachse 13 geschwenkt werden, indem der Wechsel 9 entgegen der Kraft einer Wechselfeder 12 von einer Nase 23 an der Türöffnerfalle 10 weggedrückt wird. Der Wechsel 9 schwenkt dabei um eine Wechselachse 24. Ist dagegen die Rastkante 22 am Innenanker 18 eingerastet, so liegt der Wechsel 9 im Schwenkbereich der Nase 23 und verhindert eine Öffnung der Türöffnerfalle 10. Diese wird nach jeder Bewegung durch eine Fallenfeder 14 in die Ausgangslage zurückgestellt, in welcher sie in dem hier gezeigten Beispiel bündig mit einem Schließblech 16 abschließt.

Die Fig. 1 veranschaulicht denjenigen Zustand des elektrischen Türöffners, in welchem der Wechsel 9 am Innenanker 18 eingerastet ist. In dieser Lage ist der Außenanker 17 über einen Verriegelungshebel 7 verriegelt. Die Verriegelung wird über den Spulensatz 3 aufgehoben, wie nachfolgend im einzelnen noch beschrieben wird. Solange der Spulensatz 3 nicht bestromt ist, kann die Sperre des Wechsels 9 nicht aufgehoben werden.

Der Verriegelungshebel 7 ist in dem dargestellten Beispiel als flaches Blechteil ausgebildet, welches auf der Wechselachse 24 schwenkbar angeordnet ist. Ferner ist der Verriegelungshebel 7 über eine Druckfeder 25 vorgespannt, die sich an einer Gehäusewand 8 abstützt. Die Schwenkbewegung des Verriegelungshebels 7 verläuft senkrecht zur Längsachse des Innenankers 18. Im verriegelten Zustand hintergreift eine Nase 6 am Verriegelungshebel 7 eine entsprechende Nase oder Kante 26 am Innenanker 18, was in Fig. 1 rein schematisch dargestellt ist. Wird der Verriegelungshebel 7 nach außen geschwenkt, so gibt er den Innenanker 18 frei.

Die Freigabe des Verriegelungshebels 7 erfolgt über eine Steuerkante 5, die in Eingriff mit dem Außenanker 17 steht.

Wird der Außenanker 17 verschwenkt, so gleitet sein freies Ende entlang der Steuerkante 5, die hier durch einen keilförmigen Verlauf des freien Endes des Verriegelungshebels 7 gebildet wird, und bewirkt auf diese Weise eine Auslenkung des Verriegelungshebels 7.

Als weitere Einzelheit verdeutlicht die Fig. 1, daß der Innenanker 18 über einen Abstandshalter 27, der sich am Türöffnergehäuse abstützt, in einem vorgegebenen Abstand von der Stirnseite des Wechsels 9 gehalten wird. Eine Impulsübertragung vom Wechsel 9 auf den Außenanker 18 in Längsrichtung des Wechsels 9, beispielsweise bei einer Schlageinwirkung, ist durch diese Maßnahme ausgeschlossen. Damit wird gegebenenfalls eine Entlastung der Innenanker-Verriegelung erreicht.

In Fig. 2 ist weiter veranschaulicht, auf welche Weise die Verriegelung des Innenankers erfolgen kann. Gleiche Teile wie in Fig. 1 sind mit gleichen Bezugszeichen versehen. Im Unterschied zu Fig. 1 ist die mit der Nase 6 des Verriegelungshebels 7 zusammenwirkende Nase bzw. Kante 26 an einer Blechlasche 29 ausgebildet, die auf dem Innenanker 18 (hier nicht dargestellt) angebracht ist. Die Lasche 29 ist mit einer Öffnung 30 und einem Langloch 31 zur Befestigung und Justierung auf dem Innenanker versehen. Mit Hilfe eines Bolzens (nicht dargestellt) wird die Lasche 29 zunächst schwenkbar auf dem Innenanker angeordnet, wobei über das Langloch 31 eine Auslenkung zu Justierzwecken möglich ist. Zur endgültigen Befestigung wird die Lasche 29 im Langloch 31 verschraubt.

Ferner weist die Lasche 29 eine Zunge 28 auf, welche den Verreigelungshebel 7 in der Weise übergreift, daß dieser zwischen der Zunge 28 und dem darunter liegenden Innenanker eine genaue Führung erhält und ein Ausweichen des Verriegelungshebels senkrecht zur Zeichenebene verhindert wird.

Die Fig. 2 veranschaulicht denjenigen Zustand, in welchem der Außenanker. 17 vom Spulensatz angezogen ist. Durch den Verlauf der Steuerkante 5 ist dabei der Verriegelungshebel 7 nach außen geschwenkt und außer Eingriff mit der Kante 26 gebracht.

Damit ist der Innenanker freigegeben. Er kann daher durch den Mitnehmer 20 außer Eingriff mit dem Wechsel gebracht werden. Aus Gründen der Ubersichtlichkeit sind diese Teile in Fig. 2 nicht dargestellt.

## Patentansprüche

1. Elektrischer Türöffner mit einem Spulensatz (3), welcher auf einem federnd vorgespannten Außen- und Innenanker (17 bzw. 18) wirkt, und mit einem mit dem Innenanker (18) in Eingriff stehenden Wechsel (9) zur Verriegelung bzw. zur Freigabe einer Türöffnerfalle (10), dadurch gekennzeichnet, daß ein vom Spulensatz (3) betätigbarer, federnd vorgespannter Riegel (6, 26) vorhanden ist, welcher im verriegelten Zustand des Wechsels (9) zur Lagesicherung des Innenankers (18) lösbar mit diesem in Eingriff steht.

2. Türöffner nach Anspruch 1, dadurch gekennzeichnet, daß als Riegel (6 - 26) ein in einer Schwenkachse gelagerter Verriegelungshebel (7) vorhanden ist, dessen freies Ende mit einer Nase (6) versehen ist, die in lösbarem Eingriff mit einer entsprechenden Kante (26) am Innenanker (18) steht, daß der Verriegelungshebel (7) eine Steuerkante (5) aufweist, die in der Weise in Eingriff mit einem vom Spulensatz betätigbaren Steuerhebel steht, daß bei einer Bewegung des Steuerhebels entlang der Steuerkante der Verriegelungshebel (7) zur Freigabe des Innenankers (18) ausgelenkt wird.

3. Türöffner nach Anspruch 2, dadurch gekennzeichnet, daß der Außenanker (17) als Steuerhebel dient und daß der Außenanker (17) gegenüber dem Innenanker (18) mit einem vorgegebenen Freigang zur Vorabansteuerung des Verriegelungshebels versehen ist.

4. Türöffner nach Anspruch 3, dadurch gekennzeichnet, daß der Außenanker (17) und der Innenanker (18) zur Bildung des Freigangs über einen Mitnehmer (20) miteinander verbunden sind, der ein entsprechendes Spiel aufweist.

5. Türöffner nach einem der Ansprüche 2 bis 4, dadurch gekennzeichnet, daß der Verriegelungshebei (7) auf der Achse (24) des Wechsels (9) gelagert ist.

6. Türöffner nach einem der Ansprüche 2 bis 5, dadurch gekennzeichnet, daß die Rastkante (26) des Innenankers (18) aus einem mit einem Langloch (31) versehenen und auf dem Innenanker (18) aufgeschraubten Blechteil besteht.

7. Türöffner nach Anspruch 6, dadurch gekennzeichnet, daß das Blechteil mit einer das freie Ende des Verriegelungshebels (7) übergreifenden Zunge (28) zur Führung des Verriegelungshebels (7) versehen ist.

8. Türöffner nach einem der Ansprüche 2 bis 7, dadurch gekennzeichnet, daß eine Druckfeder (25) zwischen dem Sicherungshebel (7) und einer Gehäusewand (8) des Türöffners angeordnet ist.

9. Türöffner nach einem der vorhergehenden Ansprüche, dadurch gekennzeichnet, daß der Innenanker (18) in seiner Schwenkrichtung mit Hilfe eines am Gehäuse abgestützten Abstandhalters (27) in einem vorgegebenen Abstand vom freien Ende des Wechsels (9) gehalten wird.

## Claims

1. Electric door opener with a coil assembly (3), which acts on a resiliently pretensioned outer and inner armature (17, 18) and with a changer (9) engaging with the inner armature (18) for locking or releasing a door opener catch (10), characterized in that there is a resiliently pretensioned bolt (6, 26) operable by the coil assembly (3) and which in the locked state of the changer (9) is detachably engaged therewith for securing the position of the inner armature (18).

2. Door opener according to claim 1, characterized in that the bolt (6, 26) is constituted by a locking lever (11) mounted in a pivot pin and whose free end is provided with a projection (6), which is in detachable engagement with a corresponding edge (26) on the inner armature (18), that the locking lever (7) has a control edge (5), which is engaged with a control lever operable by the coil assembly in such a way that during a movement of the control lever along the control edge the locking bolt (7) is deflected for releasing the inner armature.

3. Door opener according to claim 2, characterized in that the outer armature (17) serves as a control lever and that the outer armature (17) with respect to the inner armature (18) is provided with a predetermined free run for the precontrol of the locking lever.

4. Door opener according to claim 3, characterized in that the outer armature (17) and inner armature (18) are interconnected for forming the free run via a driver (20), which has a corresponding clearance.

5. Door opener according to one of the claims 2 to 4, characterized in that the locking lever (7) is mounted on the spindle (24) of changer (9).

6. Door opener to one of the claims 2 to 5, characterized in that the stop edge (26) of the inner armature (18) comprises a sheet metal part having an elongated hole (31) and screwed onto the inner armature (18).

7. Door opener according to claim 6, characterized in that the sheet metal part is provided with a tongue (28) passing over the free end of the locking lever (7) for guiding the latter.

8. Door opener according to one of the claims 2 to 7, characterized in that a compression spring (25) is positioned between the locking lever (7) and a casing wall (8) of the door opener.

9. Door opener according to one of the preceding claims, characterized in that in its pivoting direction, the inner armature (18) is kept at a predetermined distance from the free end of the changer (9) with the aid of a spacer (27) supported on the casing.

## Revendications

1. Gâche électrique de porte, comportant un jeu de bobines (3) qui agit sur un induit extérieur et un induit intérieur (17, 18 respectivement) sous précontrainte par ressort, et comportant également un organe de manoeuvre d'inversion (9) en prise avec l'induit intérieur (18) pour verrouiller ou pour libérer un loquet (10) de la serrure de porte, gâche électrique caractérisée en ce qu'il est prévu un verrou (6, 26), précontraint par ressort, s'actionnant par le jeu de bobines (3) et qui, lorsque l'organe de manoeuvre d'inversion (9) est en position verrouillée, est en prise avec celui-ci, de façon amovible, pour fixer la position de l'induit intérieur (18).

2. Gâche de porte selon la revendication 1, caractérisée en ce que comme verrou (6, 26), il est prévu un levier de verrouillage (7) monté sur un axe pivotement, dont l'extrémité libre est pourvue d'un tenon (6), qui est en prise amovible avec un bord correspondant (26) prévu sur l'induit intérieur (18), en ce que le levier de verrouillage (7) comporte un bord de commande (5) qui est en prise avec un levier de commande, s'actionnant par le jeu de bobines, de manière que, lors d'un déplacement du levier de commande le long du bord de commande, le levier de verrouillage (7) se trouve dévié pour libérer l'induit intérieur (18).

3. Gâche de porte selon la revendication 2, caractérisée en ce que l'induit extérieur (17) sert de levier de commande, et en ce que l'induit extérieur (17) dispose par rapport à l'induit intérieur (18) d'un passage libre prédéterminé pour une mise en action anticipée du levier de verrouillage.

4. Gâche de porte selon la revendication 3, caractérisée en ce que l'induit extérieur (17) et l'induit intérieur (18) sont, pour former le passage libre, reliés l'un à l'autre par l'intermédiaire d'un organe d'entraînement (20) qui présente un jeu correspondant.

5. Gâche de porte selon l'une des revendications 2 à 4, caractérisée en ce que le levier de verrouillage (7) est monté sur l'axe (24) de l'organe de manoeuvre d'inversion (9).

6. Gâche de porte selon l'une des revendications 2 à 5, caractérisée en ce que le bord de crantage (26) de l'induit intérieur (18) est constitué par un élément de tôle pourvu d'un trou oblong (31) et vissé sur l'induit intérieur (18).

7. Gâche de porte selon la revendication 6, caractérisée en ce que l'élément de tôle est pourvu d'une languette (28), recouvrant l'extrémité libre du levier de verrouillage (7), pour guider ce levier de verrouillage (7).

8. Gâche de porte selon l'une des revendications 2 à 7, caractérisée en ce qu'un ressort de pression (25) est disposé entre le levier de fixation (7) et une paroi (8) du boîtier de la gâche de porte.

9. Gâche de porte selon l'une des revendications précédentes, caractérisée en ce que l'induit intérieur (18), dans sa direction de pivotement, est maintenu à l'aide d'un écarteur (27), s'appuyant contre le boîtier, à une distance prédéterminée de l'extrémité libre de l'organe de manoeuvre d'inversion (9).
